# FASCICULE DE BREVET EUROPEEN

(11) **EP 3 709 847 B1**
(45) Date de publication et mention de la délivrance du brevet: **08.12.2021**
(21) Numéro de dépôt: 18795614.9
(22) Date de dépôt: 30.10.2018
(51) Int. Cl.: A47G 25/14

(54) **DISPOSITIF DE SUSPENSION D'UN ARTICLE À UN PRÉSENTOIR, ET SYSTÈME INFORMATIQUE DE GESTION D'UN STOCK D'ARTICLES**
VORRICHTUNG ZUM AUFHÄNGEN EINES ARTIKELS AN EINEM AUSSTELLUNGSSTAND UND COMPUTERSYSTEM ZUR VERWALTUNG EINES ARTIKELBESTANDS
DEVICE FOR HANGING AN ARTICLE ON A DISPLAY STAND, AND COMPUTER SYSTEM FOR MANAGING A STOCK OF ARTICLES

(30) Priorité: 17.11.2017 FR 1760890
(43) Date de publication de la demande: 23.09.2020
(73) Titulaire: Societe Anonyme des Galeries Lafayette, 75009 Paris (FR)
(72) Inventeur: TUDOSESCU, Ramona, 75017 Paris (FR)
(74) Mandataire: Hirsch & Associés
(86) Numéro de dépôt international: PCT/EP2018/079738
(87) Numéro de publication internationale: WO 2019/096577

(56) Documents cités:
- EP-A1- 2 538 385
- WO-A1-2013/171478
- CN-U- 204 970 716
- CN-U- 204 970 716

## Description

La présente invention concerne un dispositif de suspension d'un article à un présentoir, et un système de gestion d'un stock d'articles disposés sur des présentoires au moyen du dispositif de suspension. L'invention trouve notamment une application aux dispositifs de suspension de type cintres utilisés dans un magasin pour suspendre des vêtements à des présentoirs tels que des portants.

L'informatique a fait depuis longtemps son apparition dans le domaine de la gestion des stocks, en particulier pour la gestion d'un stock de vêtements dans un magasin de prêt-à-porter. En outre, de plus en plus, la digitalisation de l'information et la présentation de cette information digitalisée sur des supports d'affichage électronique, remplace l'affichage sur support papier. Ainsi, des écrans peuvent être placés dans un magasin en vue de diffuser des messages publicitaires, les informations relatives à un produit ou une gamme de produit peuvent être présentées sur des étiquettes digitales, des bornes d'information interactives peuvent être placées dans le magasin.

Dans le cas spécifique du prêt-à-porter, où l'on utilise des cintres pour accrocher des vêtements sur des supports, la notion de cintre intelligent a été introduite récemment. Un tel cintre intelligent permet par exemple de diffuser un contenu média spécifique sur un écran digital lorsqu'il est retiré de son support (voir par exemple www.youtube.com/watch?v=6yvPfRTbJz8, www.youtube.com/watch?v=NFMNQ37nsAg).

D'autres exemples sont connus, de l'ordre de l'expérimentation, dont le principe et de faire remonter des informations provenant des réseaux sociaux soit sur les cintres directement, soit sur des écrans associés (voir par exemple l'affichage mis à jour en permanence du nombre de personnes qui déclarent, sur un réseau social, aimer le produit en question : www.youtube.com/watch?v=PHrUV5UIjaE ou
www.youtube.com/watch?v=_fh_uygXIH0).

Parallèlement, la technologie des étiquettes connectées continue à se développer (voir par exemple :
www.ses-imagotag.com/fr/news/detail/Isa-des-etiquettes-intelligentes-pour-une-geolocalisation-ultraprecise/).

Ces étiquettes électroniques sont basées sur la technologie de la radio-identification, le plus souvent désignée par le sigle RFID (Radio Frequency IDentification). Cette technologie consiste à mémoriser et récupérer des données à distance en utilisant des marqueurs appelés étiquettes ou radio-étiquettes.

Ces étiquettes sont de petits objets, tels que des étiquettes autoadhésives, qui peuvent être collés ou incorporés dans des objets ou produits, et qui comprennent une antenne associée à une puce électronique.

Cette puce électroniques contient un identifiant, que l'on appelle code électronique de produit, ou code de type EPC (Electronic Product Code), et éventuellement des données complémentaires, stockés dans une mémoire, et permet à l'étiquette de recevoir des requêtes radio émises depuis un émetteur-récepteur, et de répondre à ces requêtes en transmettant à l'émetteur-récepteur l'identifiant ou les autres données stockées. L'émetteur-récepteur est le plus souvent appelé lecteur.

Cependant, aucun des exemples connus utilisant la radio identification d'articles ne concerne un dispositif ou un système qui permette de faire le lien entre la gestion d'un stock d'articles, un article particulier de ce stock présenté au moyen d'un cintre particulier, et l'information du consommateur sur cet article particulier et éventuellement sur le stock d'articles, sans manipulation autre que d'accrocher l'article sur le cintre. CN204970716 divulgue un dispositif de suspension comprenant un module d'affichage et un module de communication sans fil configuré pour recevoir des informations caractéristiques de l'article suspendu, mais aucun module de lecture d'informations.

Un des buts de l'invention est donc de résoudre notamment les problèmes précités. Ainsi, l'invention a notamment pour objectif de proposer un dispositif d'accrochage d'un article qui puisse donner des informations sur l'article qu'il sert à accrocher, telle que la taille de cet article par exemple, sans besoin de la moindre manipulation de la part du client ou d'un vendeur.

L'invention a ainsi pour objet, selon un premier aspect, un dispositif de suspension, notamment du type cintre, comprenant au moins une partie d'accrochage apte à permettre d'accrocher le dispositif de suspension sur un présentoir tel qu'un portant, et au moins une partie support apte à permettre de supporter un article, tel qu'un vêtement.

Le dispositif comprend un module d'affichage, un module de lecture sans fil d'informations contenues dans une étiquette électronique, et un module de communication sans fil apte à communiquer avec un serveur informatique distant de gestion d'un stock d'articles.

Le module de lecture est configuré pour lire au moins une information d'identification contenue dans une étiquette électronique portée par un article supporté par la partie support, et pour transmettre ladite information d'identification au module de communication.

Le module de communication est configuré pour recevoir une information d'identification transmise par le module de lecture, pour transmettre ladite information d'identification au serveur, pour recevoir de la part du serveur une ou plusieurs informations caractéristiques de l'article identifié par l'information d'identification transmise par le module de lecture, et pour transmettre lesdites informations caractéristiques au module d'affichage.

Le module d'affichage est configuré pour recevoir une ou plusieurs informations caractéristiques de l'article transmises par le module de communication, et pour afficher ces dites informations caractéristiques.

Suivant certains modes de réalisation, le dispositif comprend en outre une ou plusieurs des caractéristiques suivantes, prise(s) isolément ou suivant toutes les combinaisons techniquement possibles :
- l'article identifié par l'information d'identification appartient à une gamme d'articles associés à des informations caractéristiques distinctes, le module de communication étant configuré pour recevoir de la part du système informatique chacune des informations caractéristiques correspondant à ladite gamme et associées à au moins un article disponible dans le stock d'articles géré par le système informatique, et pour transmettre lesdites informations caractéristiques d'articles disponibles au module d'affichage, et le module d'affichage étant configuré pour recevoir lesdites informations caractéristiques d'articles disponibles transmises par le module de communication, et pour afficher ces dites informations caractéristiques d'articles disponibles ;
- le module d'affichage, le module de lecture et le module de communication sont intégrés dans le dispositif, de préférence dans sa partie support ;
- le module d'affichage, le module de lecture et le module de communication sont fixés sur le dispositif, de préférence dans sa partie support ;
- les informations caractéristiques comprennent la taille de l'article et/ou la couleur de l'article ;
- le module de lecture est un module de lecture d'informations contenues dans une étiquette de type RFID, en sorte de permettre la lecture d'une information d'identification sous la forme d'un code électronique de type EPC contenu dans l'étiquette de type RFID portée par un article supporté par la partie support.

L'invention a également pour objet, selon un deuxième aspect, un système informatique de gestion d'un stock d'articles comprenant un serveur informatique et une base de données d'articles dans laquelle des articles identifiés par une information d'identification sont associés chacun à une ou plusieurs informations caractéristiques.

Le système comprend en outre au moins un dispositif de suspension tel que présenté plus haut.

Le serveur est configuré pour recevoir une information d'identification d'un article de la part du dispositif de suspension, pour obtenir dans la base de données les informations caractéristiques associées à l'article identifié par l'information d'identification transmise par le dispositif de suspension, et pour renvoyer au dispositif de suspension lesdites informations caractéristiques obtenues dans la base de données.

Dans un mode de réalisation particulier, l'article identifié par l'information d'identification appartient à une gamme d'articles associés dans la base de données à des informations caractéristiques distinctes, caractérisé en ce que le serveur est configuré pour obtenir dans la base de données chacune des informations caractéristiques correspondant à ladite gamme et associées à au moins un article disponible dans le stock d'articles géré par le serveur, et pour renvoyer au dispositif de suspension lesdites informations caractéristiques d'articles disponibles obtenues dans la base de données.

Ainsi, le dispositif et le système de l'invention permettent notamment d'afficher en temps réel une ou plusieurs informations caractéristiques de l'article suspendu, de façon autonome, avec le moins d'intervention manuelle possible, notamment sans intervention manuelle de type activation de la connexion entre l'article et le dispositif par exemple, ni intervention manuelle de type requête de la part d'un client ou d'un vendeur pour obtenir l'information en question

Les caractéristiques et avantages de l'invention apparaitront à la lecture de la description qui va suivre, donnée uniquement à titre d'exemple, et non limitative, ainsi qu'en référence à l'unique figure annexée représentant schématiquement un exemple de dispositif, et de système informatique de gestion d'un stock d'articles, selon l'invention.

Dans l'exemple représenté sur la figure, un dispositif 1 de suspension de type cintre 1 est prévu pour recevoir un article 4 de type vêtement 4, pour être accroché sur un présentoir de type portant, tel que les portants portant pour vêtement que l'on trouve dans les magasins de prêt-à-porter ou les rayons prêt-à-porter de magasins.

Le cintre 1 comprend précisément une partie d'accrochage 2, qui permet d'accrocher ce cintre 1 sur un portant, et une partie support 3, qui permet de supporter le vêtement 4.

Un certain nombre de modules électroniques sont associés au cintre 1. Ainsi, le cintre 1 comprend un module d'affichage 9, tel qu'un écran 9, un module de lecture 5 destiné à permettre la lecture sans fil d'informations contenues dans une étiquette électronique 6, et un module de communication 7 destiné à permettre la communication sans fil avec un système informatique 8, 10, 11 distant de gestion de vêtements 4.

Chacun des modules d'affichage 9, de lecture 5, et de communication 7, peut être intégré dans le cintre 1, de préférence dans sa partie support 3, ou fixé sur le cintre 1, toujours de préférence dans sa partie support 3.

Dans l'exemple représenté sur la figure, chacun des modules d'affichage 9, de lecture 5, et de communication 7 sont d'abord intégrés dans un ensemble électronique 12, lui-même intégré dans le cintre 1, ou fixé sur celui-ci.

Par intégration, on entend l'insertion du module 5, 7, 9 correspondant dans le cintre 1 lors de la fabrication de ce cintre 1, le module 5, 7, 9 pouvant ou non être extrait du cintre 1.

Par fixation, on entend le fait de rapporter le module 5, 7, 9 correspondant sur le cintre 1 déjà fabriqué, ce module 5, 7, 9 pouvant ou non être retiré du cintre 1.

Le cintre 1 est autonome, c'est-à-dire qu'il dispose de sa propre source d'énergie aux fins d'alimenter les modules 5, 7, 9.

Le vêtement 4 porte une étiquette électronique 6, de préférence de type RFID, dans laquelle est stockée notamment une information d'identification de ce vêtement 4, tel qu'un identifiant alphanumérique par exemple. Conformément à la technologie RFID, cette information d'identification est un code électronique de produit de type EPC.

Le module de lecture 5 est donc prévu pour lire cette information d'identification contenue dans l'étiquette électronique 6, lorsque le vêtement 4 est supporté par la partie support 3 du cintre 1. Le module de lecture 5 transmet alors l'information d'identification lue au module communication 7.

Ce module de communication 7, une fois l'information d'identification reçue, transmet à son tour cette information d'identification au système informatique 8, 10, 11. Eventuellement, une information de localisation du cintre 1 est également transmise au système informatique 8, 10, 11, avec l'information d'identification.

Comme on le verra plus loin, le système informatique 8, 10, 11 renvoie au module de communication 7 une ou plusieurs informations caractéristiques du vêtement 4 identifié par l'information d'identification.

Par informations caractéristiques, on entend par exemple la taille du vêtement 4 et/ou sa couleur, et/ou encore d'autres informations qui peuvent être importantes pour caractériser le vêtement 4. En vue d'afficher cette information caractéristique à destination d'un client, la taille est notamment une information caractéristique importante.

Une fois reçue cette ou ces informations caractéristiques du vêtement 4 porté par le cintre 1, de la part du système informatique 8, 10, 11, le module de communication 7 transmet ces informations caractéristiques au module d'affichage 9, qui peut par exemple prendre la forme d'un écran 9 de type LCD.

Ce module d'affichage 9 affiche ainsi les informations caractéristiques reçues, par exemple la taille du vêtement 4 porté par le cintre 1, permettant ainsi à un client de déterminer immédiatement si le vêtement lui convient.

Dans un mode de réalisation, on peut prévoir d'afficher sur le module d'affichage 9 du cintre 1 portant le vêtement 4, d'autres informations que la ou les informations directement caractéristiques de ce vêtement 4.

Ainsi, lorsque le vêtement 4 fait partie d'une gamme de vêtements, à chaque catégorie dans la gamme correspond une ou plusieurs informations caractéristiques distinctes des informations caractéristiques d'une autre catégorie dans la gamme. Une telle gamme peut par exemple être classiquement définie par des tailles distinctes. A titre d'exemple, pour simplifier, on considère le cas d'une gamme de vêtements 4, avec trois catégories de taille : petite, moyenne, grande.

Le module de communication 7 peut alors non seulement recevoir, de la part du système informatique 8, 10, 11, la ou les informations caractéristiques, ici la taille, du vêtement 4 porté par le cintre 1, mais aussi la ou les informations caractéristiques correspondant à une ou plusieurs catégories de la gamme associées à au moins un vêtement 4 disponible dans le stock d'articles géré par ce système informatique 8, 10, 11.

Par exemple, si le vêtement 4 porté par le cintre 1 est de taille moyenne, cette information caractéristique du vêtement 4 est reçue par le module de communication 7 de la part du système informatique 8, 10, 11, transmise au module d'affichage 9 et affichée par ce dernier. Si, dans le stock il existe au moins un vêtement de la même gamme disponible dans une taille différente, par exemple de grande taille, cette information est également reçue par le module de communication 7 de la part du système informatique 8, 10, 11, transmise au module d'affichage 9 et affichée par ce dernier. Ceci permet par exemple à un client, pour lequel la taille affichée du vêtement 4 porté par le cintre 1 ne convient pas, de savoir immédiatement qu'une autre taille qui pourrait lui convenir, est disponible dans le stock. Eventuellement, il peut être ajouté à cette information de disponibilité une information relative à la quantité disponible. Il en va de même pour l'information de taille du vêtement 4 lui-même, qui peut être assortie du nombre de vêtements de même taille encore disponibles dans le stock.

Le système informatique 8, 10, 11 de gestion du stock d'articles 4 comprend quant à lui un serveur 8, 10 et une base de données 11.

Le serveur 8, 10, dans l'exemple de la figure 1, comprend un système 8 mettant en oeuvre des fonctions de communication avec le cintre 1, et un système 10 mettant en oeuvre des fonctions de gestion informatique du stock de vêtement, notamment de gestion de la base de données 11.

Dans la base de données 11, aussi appelée catalogue 11, sont stockées les informations d'identification de tous les articles gérés, en association avec une ou plusieurs informations caractéristiques de l'article correspondant.

Ainsi, lorsque le module de communication 7 du cintre 1 transmet l'information d'identification du vêtement 4 porté par ce cintre 1 au système informatique 8, 10, 11, cette information est reçue par le système de communication 8, qui la transmet à son tour au système de gestion 10. Le système de gestion 10 interroge la base de données 11, pour obtenir la ou les informations caractéristiques stockées dans la base de données 11 et associées à l'information d'identification du vêtement 4. Cette ou ces informations d'identification sont transmise au système de communication 8, qui les transmet à son tour au module de communication 7 du cintre 1 pour affichage par le module d'affichage 9 de ce cintre 1.

Dans le mode de réalisation évoqué plus haut, dans lequel le vêtement 4 identifié par l'information d'identification appartient à une gamme d'articles associés dans la base de données 11 à des informations caractéristiques distinctes, la ou les informations caractéristiques correspondant à cette gamme et associées à au moins un vêtement 4 disponible dans le stock, est également renvoyée par le système de communication 8 au cintre 1.

La présente description est donnée à titre d'exemple et n'est pas limitative de l'invention.

En particulier, l'invention ne se limite pas à un dispositif 1 de type cintre pour accrocher des vêtements à un portant. Elle s'étend à tout dispositif de suspension d'un article 4 quelconque à un présentoir, pour autant qu'il puisse incorporer les modules électroniques 5, 7 et 9, soit par intégration à la fabrication du dispositif, soit par rajout ultérieur.

Par ailleurs, les notions de module d'affichage 9, de lecture 5 et de communication 7, sont des notions d'ordre fonctionnel. Ainsi, physiquement, dans un mode de réalisation particulier de l'invention, il est tout à fait possible par exemple que le module de lecture et le module de communication forment un seul et même module électronique.

Egalement, le serveur d'informatique 8, 10 est décomposé entre un serveur 8 dédié à la communication avec les dispositifs de suspension 1, et un serveur 10 dédié à la gestion du stock d'articles 4. Toutefois, cette décomposition est purement fonctionnelle. En pratique, il peut tout aussi bien s'agir d'un seul et même serveur configuré de façon appropriée pour mettre en oeuvre les deux fonctions, ou de deux serveurs distincts, ou encore l'une et/ou l'autre des fonctions peuvent être réparties sur plusieurs machines physiques distinctes, distantes ou non.

C'est le cas aussi pour la base de données 11, présentée de façon distincte sur la figure, mais qui peut tout aussi bien être intégrée au serveur 10 totalement ou partiellement, ou encore localisée sur une ou répartie sur plusieurs machines, distantes ou non.

## Revendications

1. Dispositif de suspension (1), notamment du type cintre (1), comprenant au moins une partie d'accrochage (2) apte à permettre d'accrocher le dispositif de suspension (1) sur un présentoir tel qu'un portant, et au moins une partie support (3) apte à permettre de supporter un article (4), tel qu'un vêtement (4),
**caractérisé en ce qu'**il comprend un module d'affichage (9), un module de lecture (5) sans fil d'informations contenues dans une étiquette électronique (6), et un module de communication (7) sans fil apte à communiquer avec un système informatique (8, 10, 11) distant de gestion d'un stock d'articles (4),
le module de lecture (5) étant configuré pour lire au moins une information d'identification contenue dans une étiquette électronique (6) portée par un article (4) supporté par la partie support (3), et pour transmettre ladite information d'identification au module de communication (7),
le module de communication (7) étant configuré pour recevoir une information d'identification transmise par le module de lecture (5), pour transmettre ladite information d'identification au système informatique (8, 10, 11), pour recevoir de la part du système informatique (8, 10, 11) une ou plusieurs informations caractéristiques de l'article (4) identifié par l'information d'identification transmise par le module de lecture (5), et pour transmettre lesdites informations caractéristiques au module d'affichage (9),
le module d'affichage (9) étant configuré pour recevoir une ou plusieurs informations caractéristiques de l'article (4) transmises par le module de communication (7), et pour afficher ces dites informations caractéristiques.

2. Dispositif de suspension (1) selon la revendication 1, l'article (4) identifié par l'information d'identification appartenant à une gamme d'articles associés à des informations caractéristiques distinctes,
dans lequel le module de communication (7) est configuré pour recevoir de la part du système informatique (8, 10, 11) chacune des informations caractéristiques correspondant à ladite gamme et associées à au moins un article (4) disponible dans le stock d'articles géré par le système informatique (8, 10, 11), et pour transmettre lesdites informations caractéristiques d'articles disponibles au module d'affichage (9),
et dans lequel le module d'affichage (9) est configuré pour recevoir lesdites informations caractéristiques d'articles disponibles transmises par le module de communication (7), et pour afficher ces dites informations caractéristiques d'articles disponibles.

3. Dispositif de suspension (1) selon l'une quelconque des revendications 1 et 2, **caractérisé en ce que** le module d'affichage (9), le module de lecture (5) et le module de communication (7) sont intégrés dans le dispositif (1), de préférence dans sa partie support (3).

4. Dispositif de suspension (1) selon l'une quelconque des revendications 1 et 2, **caractérisé en ce que** le module d'affichage (9), le module de lecture (5) et le module de communication (7) sont fixés sur le dispositif (1), de préférence sur sa partie support (3).

5. Dispositif de suspension (1) selon l'une quelconque des revendications 1 à 4, **caractérisé en ce que** les informations caractéristiques comprennent la taille de l'article (4) et/ou la couleur de l'article (4).

6. Dispositif de suspension (1) selon l'une quelconque des revendications 1 à 5, **caractérisé en ce que** le module de lecture (5) est un module de lecture d'informations contenues dans une étiquettes (6) de type RFID, en sorte de permettre la lecture d'une information d'identification sous la forme d'un code électronique de type EPC contenu dans l'étiquette (6) de type RFID portée par un article (4) supporté par la partie support (3).

7. Système informatique (8, 10, 11) de gestion d'un stock d'articles (4) comprenant un serveur (8, 10) et une base de données (11) dans laquelle des informations d'identification d'articles (4) sont associées chacune à une ou plusieurs informations caractéristiques de l'article (4) correspondant, **caractérisé en ce qu'**il comprend au moins un dispositif de suspension (1) selon l'une quelconque des revendications 1 à 5, et **en ce que** le serveur (8, 10) est configuré pour recevoir une information d'identification d'un article (4) de la part du dispositif de suspension (1), pour obtenir dans la base de données (11) les informations caractéristiques associées à l'information d'identification de l'article (4) transmise par le dispositif de suspension (1), et pour renvoyer au dispositif de suspension (1) lesdites informations caractéristiques obtenues dans la base de données (11).

8. Système selon la revendication 7, l'article (4) identifié par l'information d'identification appartenant à une gamme d'articles, l'information d'identification correspondante étant associée dans la base de données (11) à des informations caractéristiques distinctes, **caractérisé en ce que** le serveur (8, 10) est configuré pour obtenir dans la base de données (11) chacune des informations caractéristiques correspondant à ladite gamme et associées à au moins un article (4) disponible dans le stock d'articles géré par le serveur (8, 10), et pour renvoyer au dispositif de suspension (1) lesdites informations caractéristiques d'articles disponibles obtenues dans la base de données (11).

## Patentansprüche

1. Aufhängevorrichtung (1), insbesondere vom Aufhängertyp (1), mit mindestens einem Hakenteil (2), das es ermöglicht, die Aufhängevorrichtung (1) an einem Display, wie einem Regal, einzuhängen, und an mindestens ein Stützteil (3), das das Tragen eines Artikels (4), wie eines Kleidungsstücks (4) ermöglichen kann,
**dadurch gekennzeichnet, dass** es folgendes umfasst: ein Anzeigemodul (9), ein drahtlose Lesemodul (5) für Informationen, die in einem elektronischen Tage (6) erhalten sind, und ein drahtloses Kommunikationsmodul (7), das in der Lage ist, mit einem entfernten Computersystem (8, 10, 11) zum Verwalten eines Bestands von Artikeln (4) zu kommunizieren,
wobei das Lesemodul (5) konfiguriert ist, um Lesen mindestens einer Identifikationsinformation, die in einem elektronischen Tag (6) enthalten ist, das von einem Artikel (4) getragen wird, der von dem Trägerteil (3) getragen wird, und um die Identifikationsinformation an das Kommunikationsmodul (7) zu übertragen,
wobei das Kommunikationsmodul (7) dazu konfiguriert ist, eine vom Lesemodul (5) übertragene Identifikationsinformation zu empfangen, um die Identifikationsinformation an das Computersystem (8, 10, 11) zu übertragen, um von dem Computersystem (8, 10, 11) eine oder mehrere charakteristische Informationen des Artikels (4), die durch die vom Lesemodul (5) übertragenen Identifizierungsinformationen identifiziert werden, und zum Übertragen der charakteristischen Informationen an das Anzeigemodul (9),
wobei das Anzeigemodul (9) konfiguriert ist, einer oder mehrerer charakteristischer Informationen des Artikels (4), die von dem Kommunikationsmodul (7) übertragen werden, zu empfangen und die charakteristischen Informationen anzuzeigen.

2. Aufhängungsvorrichtung (1) nach Anspruch 1, wobei der Artikel (4), der durch die Identifikationsinformationen identifiziert wird, zu einer Reihe von Artikeln gehört, die mit unterschiedlichen charakteristischen Informationen verknüpft sind,
wobei das Kommunikationsmodul (7) konfiguriert ist zu empfangen von dem Computersystem (8, 10, 11) jede der charakteristischen Informationen, die dem genannten Sortiment entsprechen und mindestens einem Artikel (4) zugeordnet sind, der in dem vom Computersystem (8, 10, 11) verwalteten Artikelbestand verfügbar ist, und zum Übertragen die charakteristischen Informationen verfügbarer Artikel an das Anzeigemodul (9),
und wobei das Anzeigemodul (9) konfiguriert ist, um die charakteristischen Informationen verfügbarer Artikel zu empfangen, die von dem Kommunikationsmodul (7) übertragen werden, und um die charakteristischen Informationen über verfügbare Artikel anzuzeigen.

3. Aufhängevorrichtung (1) nach einem der Ansprüche 1 und 2, **dadurch gekennzeichnet, dass** das Anzeigemodul (9), das Lesemodul (5) und das Kommunikationsmodul (7) in die Vorrichtung (1) integriert sind, vorzugsweise in seinem Trägerteil (3).

4. Aufhängevorrichtung (1) nach einem der Ansprüche 1 und 2, **dadurch gekennzeichnet, dass** das Anzeigemodul (9), das Lesemodul (5) und das Kommunikationsmodul (7) an der Vorrichtung (1) befestigt sind, vorzugsweise an seinem Stützteil (3).

5. Aufhängevorrichtung (1) nach einem der Ansprüche 1 bis 4, **dadurch gekennzeichnet, dass** die charakteristischen Informationen die Größe des Artikels (4) und/oder die Farbe des Artikels (4) umfassen.

6. Aufhängevorrichtung (1) nach einem der Ansprüche 1 bis 5, **dadurch gekennzeichnet, dass** das Lesemodul (5) ein Modul zum Lesen von Informationen ist, die in einem RFID-Tag (6) enthalten sind, um eine Identifikationsinformation in Form eines elektronischen Codes des EPC-Typs, der in dem Tag (6) des RFID-Typs enthalten, der von einem Artikel (4) getragen wird, der von dem Trägerteil (3) getragen wird, zu lesen.

7. Computersystem (8, 10, 11) zur Verwaltung eines Artikellagers (4) mit einem Server (8, 10) und einer Datenbank (11), in denen Identifikationsinformationen von Artikeln (4) jeweils einer zugeordnet sind oder mehrere charakteristische Informationen des entsprechenden Artikels (4), **dadurch gekennzeichnet, dass** er mindestens eine Aufhängevorrichtung (1) nach einem der Ansprüche 1 bis 5 umfasst und dass der Server (8, 10) konfiguriert ist, um eine Identifizierung zu empfangen Informationen eines Artikels (4) von der Aufhängevorrichtung (1), um in der Datenbank (11) die charakteristischen Informationen zu erhalten, die mit den Identifikationsinformationen des Artikels (4) verknüpft sind, die von der Aufhängevorrichtung (1) übertragen wurden, und um die von der Datenbank (11) erhalten charakteristischen Informationen zurück an die Aufhängungsvorrichtung (1) zu senden.

8. System nach Anspruch 7, wobei der durch die Identifikationsinformationen identifizierte Artikel (4) zu einem Artikelsortiment gehört, wobei die entsprechenden Identifikationsinformationen in der Datenbank (11) bestimmten charakteristischen Informationen zugeordnet sind, **dadurch gekennzeichnet, dass** der Server (8, 10) dazu konfiguriert ist, in der Datenbank (11) jedes der charakteristischen Informationselemente zu erhalten, die dem Sortiment entsprechen und mit mindestens einem Artikel (4) verknüpft sind, der in dem vom Server (8, 10) verwalteten Artikelbestand verfügbar ist, und die in der Datenbank (11) erhaltenen charakteristischen Informationselemente von Artikeln, die verfügbar sind, an die Aufhängevorrichtung (1) zurückzusenden.

## Claims

1. Suspension device (1), in particular of the hanger type (1), comprising at least one hooking part (2) capable of allowing the suspension device (1) to be hooked on a display such as a rack, and at least one support part (3) capable of enabling an article (4), such as a garment (4) to be supported,
**characterized in that** it comprises a display module (9), a wireless reading module (5) for items of information contained in an electronic tag (6), and a wireless communication module (7) capable of communicating with a remote computer system (8, 10, 11) for managing a stock of articles (4),
the reading module (5) being configured to read at least one identification information contained in an electronic tag (6) carried by an article (4) supported by the support part (3), and to transmit said identification information to the communication module (7),
the communication module (7) being configured to receive an identification information transmitted by the reading module (5), to transmit said identification information to the computer system (8, 10, 11), to receive from the computer system (8, 10, 11) one or more characteristic items of information of the article (4) identified by the identification information transmitted by the reading module (5), and for transmitting said characteristic information to the display module (9),
the display module (9) being configured to receive one or more characteristic items of information of the article (4) transmitted by the communication module (7), and to display said characteristic information.

2. A suspension device (1) according to claim 1, the article (4) identified by the identification information belonging to a range of articles associated with distinct characteristic items of information,
in which the communication module (7) is configured to receive from the computer system (8, 10, 11) each of the characteristic items of information corresponding to said range and associated with at least one article (4) available in the stock of articles managed by the computer system (8, 10, 11), and for transmitting said characteristic items of information of available articles to the display module (9),
and in which the display module (9) is configured to receive said characteristic items of information of available articles transmitted by the communication module (7), and to display said characteristic items of information of available articles.

3. Suspension device (1) according to any one of claims 1 and 2, **characterized in that** the display module (9), the reading module (5) and the communication module (7) are integrated in the device (1), preferably in its support part (3).

4. Suspension device (1) according to any one of claims 1 and 2, **characterized in that** the display module (9), the reading module (5) and the communication module (7) are fixed on the device (1), preferably on its support part (3).

5. Suspension device (1) according to any one of claims 1 to 4, **characterized in that** the characteristic items of information comprise the size of the article (4) and/or the color of the article (4).

6. Suspension device (1) according to any one of claims 1 to 5, **characterized in that** the reading module (5) is a module for reading items of information contained in a RFID type tag (6), allowing the reading of an identification information in the form of an electronic code of the EPC type contained in the RFID type tag (6) carried by an article (4) supported by the support part (3).

7. Computer system (8, 10, 11) for managing a stock of articles (4) comprising a server (8, 10) and a database (11) in which identification items of information of articles. (4) are each associated with one or more characteristic items of information of a corresponding article (4), **characterized in that** it comprises at least one suspension device (1) according to any one of claims 1 to 5, and **in that** the server (8, 10) is configured to receive identification information of an article (4) from the suspension device (1), in order to obtain in the database (11) the characteristic items of information associated with the identification information of the article (4) transmitted by the suspension device (1), and to send back to the suspension device (1) said characteristic information obtained in the database (11).

8. System according to claim 7, the article (4) identified by the identification information belonging to a range of articles, the corresponding identification information being associated in the database (11) with distinct characteristic items of information, **characterized in that** the server (8, 10) is configured to obtain in the database (11) each of the characteristic items of information corresponding to said range and associated with at least one article (4) available in the stock of articles managed by the server (8, 10), and to send back to the suspension device (1) said characteristic items of information of available articles obtained in the database (11).
